# EUROPÄISCHE PATENTSCHRIFT

(11) **EP 0 325 743 B1**
(45) Veröffentlichungstag und Bekanntmachung des Hinweises auf die Patenterteilung: **12.02.1992**
(21) Anmeldenummer: 88120399.6
(22) Anmeldetag: 07.12.1988
(51) Int. Cl.: F16D 1/00, F16C 1/10, E05B 65/19

(54) **Vorrichtung zum Kuppeln bzw. Entkuppeln wenigstens der Seelen zweier Seilzug-Teilstücke**
Device for coupling and uncoupling two parts of a traction cable
Dispositif d'accouplement et de désaccouplement de deux parties d'un câble de traction

(30) Priorität: 26.01.1988 DE 3802107
(43) Veröffentlichungstag der Anmeldung: 02.08.1989
(73) Patentinhaber: DAIMLER-BENZ AKTIENGESELLSCHAFT, 70327 Stuttgart (DE)
(72) Erfinder: Feichtiger, Dieter, D-7031 Aidlingen 1 (DE); Holzhauer, Horst, D-7531 Schellbronn (DE); Kneib, Rudi, D-7032 Sindelfingen (DE); Polic, Marko, D-7032 Sindelfingen (DE); Weikert, Günther, D-7252 Weil der Stadt 5 (DE)

(56) Entgegenhaltungen:
- EP-A- 0 142 319

## Beschreibung

Die Erfindung bezieht sich auf eine Vorrichtung mit den Merkmalen des Oberbegriffs des Patentanspruchs 1.

Eine gattungsgemäße Kupplungsvorrichtung für Seil- oder Bowdenzüge ist bekannt (DE-PS 29 05 958). Sie ermöglicht manuelles Trennen der Seelen und der Umhüllungen zweier Seilzug-Teilstücke bei Überprüfungs- und Inspektionsarbeiten und ebenfalls manuelles Wiederzusammenfügen der Seilzug-Seelen und -Umhüllungen nach Abschluß dieser Arbeiten.

Ferner ist es bekannt (DE-OS 21 16 448), bei einer Kraftfahrzeug-Diebstahlsicherung einen zur Motorhaubenschloß-Fernentriegelung dienenden Seilzug mittels eines durch Fremdkraft ferngesteuert zu betätigenden Stellantriebes zu blockieren, d.h. so festzulegen, daß sich der Seilzug nicht mehr zum Entriegeln der Motorhaube bewegen läßt.

Auch aus der GB-PS 1 434 505 ist bereits eine Blockiervorrichtung für den Entriegelungshebel und den Entriegelungsseilzug einer Motor- bzw. Gepäckraumhauben-Entriegelung bekannt, bei welcher aber ein eigener über das Zündschloß mechanisch festlegbarer Sicherungsseilzug mit dem Entriegelungshebel durch Form-Eingriff zweier korrespondierender und mit dem Entriegelungshebel zusammen verschiebbarer Formteile gekuppelt ist. Bei Durchtrennung des festgelegten Sicherungsseilzugs wird das mit diesem fest verbundene erste Formteil durch eine Schraubenfeder relativ zu dem mit dem Entriegelungshebel verbundenen zweiten Formteil verschoben, wobei letzteres über eine Gleitkurve des ersten Formteils mit einer Stufe des beide Formteile umhüllenden und mittelbar führenden Gehäuses in Form-Eingriff gebracht wird. Durch diesen neuerlichen, anderseitigen Form-Eingriff soll wiederum eine Verschiebung des Entriegelungshebels und -seilzuges in Entriegelungsrichtung verhindert werden. Der eigentliche Entriegelungsseilzug wird gemäß der genannten GB-PS weder direkt blockiert noch vom Entriegelungshebel oder in sich selbst entkuppelt.

Der übliche Motorhauben-Entriegelungshebel ist vor allem in zwar mit verriegelten Türen, aber offenem Verdeck abgestellten Cabriolet-Fahrzeugen leicht zugänglich. Mit den genannten und weiteren, rein mechanisch einzulegenden (DE-OSen 23 14 957, 26 35 505) Seilzug-Blockiereinrichtungen ist es nicht auszuschließen, daß Unbefugte durch Gewaltanwendung die Blockierung des Seilzuges überwinden und sich Zugang zum Motorraum verschaffen, um dort z.B. die Bordnetzbatterie abzuklemmen und dadurch eine eventuell vorhandene Diebstahl-Warnanlage auszuschalten.

Schließlich ist noch eine Vorrichtung bekannt, die es erlaubt, den Verschiebeweg einer durchgehenden Seilzugseele in ihrer Umhüllung auf einstellbare Strecken zu begrenzen (US 3,744,339). Sie dient insbesondere dazu, den Öffnungswinkel einer über die Seilzugseele betätigten Drosselklappe eines Fahrzeugmotor-Vergasers für einen bestimmten Benutzerkreis einzuschränken. Zu diesem Zweck ist auf den Seilzug ein Kloben aufgeschraubt, dessen Bewegung längs der Seilrichtung durch ein in derselben Richtung verstellbares Anschlagmittel begrenzbar ist.

Die Erfindung hat die Aufgabe, die Betätigung einer gattungsgemäßen Vorrichtung zu vereinfachen, um insbesondere ihre vorteilhafte Verwendbarkeit in einer Kraftfahrzeug-Diebstahlsicherung der genannten Art zu fördern.

Diese Aufgabe wird mit den kennzeichnenden Merkmalen des Patentanspruchs 1 erfindungsgemäß gelöst.

Die Merkmale der Unteransprüche kennzeichnen vorteilhafte Weiterbildungen der erfindungsgemäßen Vorrichtung.

Wenn gemäß der Erfindung zwei Seilzug-Teilstücke ferngesteuert entkuppelt werden können, vereinfacht dies die Betätigung beliebiger Kupplungen für Seilzug-Teilstücke. Im Rahmen einer zentral steuerbaren Diebstahlsicherung für Kraftfahrzeuge hat die Unterbrechung des Kraftflusses im Seilzug z.B. einer Motorhauben-Fernentriegelung gegenüber einer Blockierung des Seilzugs den Vorteil, daß sich eine Gewaltanwendung am Entriegelungshebel nicht auf das Haubenschloß oder auf den Seilzug selbst auswirken kann.

Zwar ist es bekannt (DE-OS 35 00 550), im Zusammenhang mit einer Türverriegelung zwei Schwenkhebel unter anderem mittels eines Stellelementes in und außer Kupplungsüberdeckung zu bringen, wobei an einem der Schwenkhebel ein Seilzug zur Schloßbetätigung angelenkt ist.

Für die Anordnung in der Bewegungsachse zweier Seilzug-Seelen ist diese Schwenkhebel-Einrichtung im Gegensatz zu der gattungsgemäßen Seilzug-Kupplungsvorrichtung nicht geeignet.

Ein Ausführungsbeispiel einer erfindungsgemäßen Vorrichtung zum Kuppeln bzw. Entkuppeln zweier Seilzug-Teilstücke ist in der Zeichnung dargestellt und wird im folgenden näher beschrieben.

Die stark schematisierte Schnittzeichnung zeigt zwei Seilzug-Seelen 1 und 2, die von einander gegenüberliegenden Kopfseiten in ein Gehäuse 3 eingeführt sind. Die Seele 1 ist beispielsweise mit einem Motorhauben-Entriegelungshebel 1′ im Fahrgastraum eines Kraftfahrzeuges verbunden, während die Seele 2 beispielsweise mit einem nicht gezeigten Motorhaubenschloß-Öffner im Motorraum des Kraftfahrzeugs verbunden sein kann. Beide Seelen 1 und 2 sind außerhalb des im wesentlichen zylindrischen Gehäuses 3 in der üblichen Weise von Seilzugführungen 4 längsverschiebbar umhüllt.

Im Inneren des Gehäuses 3, das an von außen unzugänglicher Stelle im Fahrzeug befestigt ist, ist mit der Seele 2 ein erstes Formteil 5 verbunden. Dieses besteht aus einer im Gehäuse 3 in Bewegungsrichtung der Seilzug-Seelen 1 und 2 verschiebbar geführten Schiebemuffe 5.1 und einer über ein Gelenk 5.2 in der Schiebemuffe angelenkten Klinke 5.3.

Die Klinke weist ferner noch einen Betätigungshebel 5.4 und eine an diesen angeformte Gleitfläche 5.5 auf.

Mit der Seele 1 ist ein zweites Formteil 6 verbunden. Dieses weist ein mit der Klinke 5.3 korrespondierendes, in deren durchgezogen gezeichneter Stellung im Form-Eingriff stehendes Widerlager 6.1 auf und ist innerhalb der Schiebemuffe 5.1 verschiebbar geführt.
Das zweite Formteil 6 wird von einer Schraubendruckfeder 7, die sich in zur Seele 1 koaxialer Anordnung zwischen einer Gehäuse-Kopfseite und dem Formteil 6 abstützt, in die Schiebemuffe 5.1 hinein vorgespannt. Diese wird ferner durch die Kraft der Schraubendruckfeder 7 gegen einen Anschlag 3.1 des Gehäuses 3 gedrückt. In dieser definierten Ruhelage der beiden Formteile 5 und 6 ist die Klinke 5.3 gegenüber dem Widerlager 6.1 freigängig.

Im Gehäuse 3 ist ferner noch ein pneumatisches Stellelement 8 vorgesehen, dessen Membrankolben 8.1 mit einem als Stößel ausgebildeten Stellglied 8.2 durch wechselweise Über- bzw. Unterdruckbeaufschlagung-z.B. durch eine mittels Schlüssels steuerbare Bidruckpumpe - über einen Anschlußstutzen 8.3 in zwei stabile Endlagen - durchgezogen bzw. gestrichelt dargestellt - verbracht werden kann.

Das gegenüber der Membrankolben-Arbeitskammer abgedichtet in das Gehäuse 3 eingeführte Stellglied 8.2 steht mit der Gleitfläche 5.5 des Klinken-Betätigungshebels 5.4 in Wirkverbindung, wenn die beiden Formteile 5 und 6 in ihrer Ruhelage stehen. Eine Schraubendruckfeder 9 spannt zum einen die Klinke 5.3 gegen das Widerlager 6.1 und zum anderen die Gleitfläche 5.5 gegen das Stellglied 8.2 vor.

In der durchgezogen gezeichneten Stellung von Klinke 5.3 und Stellelement 8 ist eine Übertragung von Zugkräften im Kraftfluß
Hebel 1′ - Seele 1 - Formteil 6 / Widerlager 6.1 - Klinke 5.3 / Schiebemuffe 5.1 - Seele 2 möglich.

In der gestrichelt gezeichneten Stellung von Klinke 5.3 und Stellelement 8 ist der Kraftfluß zwischen dem Widerlager 6.1 und der Klinke 5.3 unterbrochen, da die Klinke durch das Stellglied 8.2 über die Gleitfläche 5.5 bzw. den Betätigungshebel 5.4 angehoben und der Form-Eingriff beider Formteile aufgehoben ist.
Wird jetzt am Hebel 1′ gezogen, so wird sich lediglich das zweite Formteil 6 aus der Schiebemuffe 5.1 heraus gegen die rückstellende Schraubendruckfeder 7 bewegen, um nach Loslassen des Hebels 1′ in die gezeichnete Stellung zurückzukehren.
Der dargestellte Membrankolben 8.1 hat eine einer Übertotpunktfeder ähnliche elastische Charakteristik und hält die angehobene Klinke 5.3 auch ohne Dauerdruckbeaufschlagung in ihrer Stellung.

Nicht dargestellt ist eine einfach realisierbare Variante der Vorrichtung, in welcher das angehobene Stellglied 8.2 ferner noch eine z.B. mit einer Lasche an das erste Formteil 5 angeformte Bohrung durchdringt, so daß dieses zusätzlich zu der beschriebenen Kraftflußunterbrechung auch noch formschlüssig festgelegt wird.

Im Rahmen einer rein elektrisch gesteuerten zentralen Diebstahlsicherung kann das Stellelement auch mit einem Elektromagnet-Spulenantrieb ausgeführt werden. Dabei sollte dann aber das Stellglied unter Einwirkung einer Übertotpunktfeder stehen, damit dessen Endlagen jeweils festgelegt sind.

## Patentansprüche

1. Vorrichtung zum Kuppeln bzw. Entkuppeln wenigstens der bei Stellbewegungen Zugkräfte übertragenden Seelen zweier Seilzug-Teilstücke, insbesondere zweier Teilstücke eines Haubenschloß-Fernentriegelungs-Seilzuges in einem Kraftfahrzeug,
durch Herstellen bzw. Aufheben eines Form-Eingriffs zweier mit einem Ende jeweils einer Seilzug-Seele wenigstens mittelbar fest verbundener, korrespondierender Formteile,
welche in einer gemeinsamen Bewegungsrichtung beider Seilzug-Seelen geführt gemeinsam mit letzteren verschiebbar angeordnet sind,
**dadurch gekennzeichnet,**
daß die beiden Formteile (5, 6) durch Federkraft in eine definierte Ruhelage innerhalb eines die einander zugewandten Enden der Seilzug-Seelen (1,2) und die Formteile (5,6) aufnehmenden Gehäuses (3) vorgespannt sind und daß ferner im Gehäuse (3) ein durch ein Stellelement (8) ferngesteuert mit Fremdkraft in zwei einander entgegengesetzte Endlagen bewegbares und mit einem ersten (5) der Formteile mindestens in dessen definierter Ruhelage in wenigstens mittelbarer Wirkverbindung - zum Herstellen und Aufheben des Form-Eingriffs des ersten Formteils (5) mit dem zweiten Formteil (6) - stehendes Stellglied (8.2) vorgesehen ist.

2. Vorrichtung nach Anspruch 1 , **dadurch gekennzeichnet,** daß das Stellelement (8) ebenfalls im Gehäuse (3) angeordnet ist.

3. Vorrichtung nach Anspruch 1 , **dadurch gekennzeichnet,** daß das Stellelement (8) im Gehäuse (3) ortsfest angeordnet ist und daß das im Gehäuse geführte Stellglied (8.2) mit dem ersten Formteil (5) gleitend kontaktiert ist.

4. Vorrichtung nach Anspruch 1 , **dadurch gekennzeichnet,** daß durch die Federkraft die beiden Formteile (5,6) ferner gegeneinander in einer das Aufheben ihres Form-Eingriffs erleichternden Richtung vorgespannt sind.

5. Vorrichtung nach Anspruch 1 , **dadurch gekennzeichnet,** daß die Federkraft durch eine konzentrisch zu der - sich insgesamt zwischen dem zweiten Formteil (6) und einem Seilzug-Betätigungshebel (1′) erstreckenden - ersten Seilzug-Seele (1) angeordnete, sich zwischen dem Gehäuse (3) und dem zweiten Formteil (6) abstützende Schraubendruckfeder (7) erzeugt wird, welche das erste Formteil (5) über das zweite Formteil (6) gegen einen gehäusefesten Anschlag (3.1) drückt.

6. Vorrichtung nach Anspruch 1 oder 4 , **dadurch gekennzeichnet,** daß das erste Formteil (5) als im Gehäuse (3) um eine bestimmte Strecke verschiebbar geführte Schiebemuffe (5.1) mit einer in der Schiebemuffe (5.1) beweglich angeordneten und mit dem zweiten Formteil (6) in Form-Eingriff bringbaren Klinke (5.3) ausgeführt ist, wobei die Klinke (5.3) einen mit dem Stellglied (8.2) kontaktierbaren Betätigungshebel (5.4) aufweist,
und daß das zweite Formteil (6) in der Schiebemuffe (5.1) geführt ist, ein Widerlager (6.1) für den Form-Eingriff mit der Klinke (5.3) aufweist und - nach Aufheben des Form-Eingriffs der Klinke (5.3) in das Widerlager (6.1) durch das Stellglied (8.2) - gegenüber dem ersten Formteil (5) gegen die Federkraft verschiebbar ist.

7. Vorrichtung nach den Ansprüchen 2 und 5 , **dadurch gekennzeichnet,** daß der Betätigungshebel (5.4) der Klinke (5.3) eine in der definierten Ruhelage der beiden Formteile (5,6) auf dem linear verschiebbaren, als Stößel ausgebildeten Stellglied (8.2) aufliegende Gleitfläche (5.5) aufweist.

8. Vorrichtung nach Anspruch 6 , **dadurch gekennzeichnet,** daß die Klinke (5.3) federnd zum Widerlager (6.1) hin und der Betätigungshebel (5.4) federnd zum Stellglied (8.2) hin vorgespannt sind.

9. Vorrichtung nach Anspruch 5 , **dadurch gekennzeichnet,** daß die Klinke (5.3) einstückig über einen elastischen Steg an die Schiebemuffe (5.1) angeformt ist.

10. Vorrichtung nach Anspruch 5 , **dadurch gekennzeichnet,** daß die Klinke (5.3) über ein Gelenk (5.2) fest, aber schwenkbar mit der Schiebemuffe (5.1) verbunden ist.

11. Vorrichtung nach Anspruch 5 , **dadurch gekennzeichnet,** daß ferner am ersten Formteil (5) eine in dessen definierter Ruhelage von dem Stellglied (8.2) durchdringbare Bohrung vorgesehen ist, mittels welcher das erste Formteil (5) durch das Stellglied (8.2) im Gehäuse (3) und gegenüber dem verschiebbaren zweiten Formteil (6) blockierbar ist.

12. Vorrichtung nach Anspruch 1 , **dadurch gekennzeichnet,** daß das Stellelement (8) einen pneumatisch stellbaren Membrankolben (8.1) aufweist.

13. Vorrichtung nach Anspruch 1 , **dadurch gekennzeichnet,** daß das Stellelement (8) über wenigstens eine Verbindungsleitung (8.3) an eine im Kraftfahrzeug vorhandene, zentral steuerbare Einbruchsicherungsanlage zur Fernsteuerung des Stellglieds (8.2) angeschlossen ist.

14. Vorrichtung nach Anspruch 1 , **dadurch gekennzeichnet,** daß das Stellglied (8.2) mittels einer Übertotpunktfeder-Charakteristik mechanisch in seiner jeweiligen Endlage gehalten wird.

15. Vorrichtung nach Anspruch 14 , **dadurch gekennzeichnet,** daß das Stellelement einen elektromagnetischen Doppelspulenantrieb mit einer am Stellglied angreifenden Übertotpunktfeder aufweist.

## Claims

1. A device for coupling or uncoupling at least the cores of two cable control portions transmitting tensile forces in regulating movements particularly of two portions of a remote bonnet lock releasing cable control in a motor vehicle,
by means of instituting or removing a form-locking of two corresponding moulded parts at least indirectly rigidly connected with a respective end of a cable control core, which, guided in a common direction of movement of the two cable control cores, are slidably mounted jointly with the latter,
characterized in that the two moulded parts (5, 6) are tensioned by spring force into a definite rest position inside a housing (3) accommodating the facing ends of the cable control cores (1, 2) and the moulded parts (5, 6),
and in that furthermore there is provided in the housing (3) a regulating member (8, 2) remotely controlled by a regulating element (8), movable by an external force into two mutually opposite end positions, and associated with a first one (5) of the moulded parts at least in the definite rest position of the part in at least indirect operative connection - to institute or remove the form-locking of the first moulded part (5) with the second moulded part (6).

2. A device according to claim 1, characterized in that the regulating element (8) is also mounted in the housing (3).

3. A device according to claim 1, characterized in that the regulating element (8) is stationarily mounted in the housing (3), and in that the regulating member (8.2) guided in the housing is in slidable contact with the first moulded part (5).

4. A device according to claim 1, characterized in that as a result of the spring force the two moulded parts (5, 6) are further tensioned one against the other in a direction facilitating the removal of their formlocking.

5. A device according to claim 1, characterized in that the spring force is produced by a helical compression spring (7) mounted concentrically with the first cable control core (1) extending overall between the first moulded part (6) and a cable control actuating lever (1′), and supported between the housing (3) and the second moulded part (7), which helical compression spring (7) presses the first moulded part (5) over the second moulded part (6) against a stop (3.1) rigidly mounted on the housing.

6. A device according to claim 1 or 4, characterized in that the first moulded part (5) is designed as a sliding sleeve (5.1) movably guided in the housing (3), along a specific distance with a catch (5.3) movably mounted in the sliding sleeve (5.1) and able to be brought into forming-locking with the second moulded part (6), the catch (5.3) having an actuation lever (5.4) able to be brought into contact with the regulation member (8.2),
and in that the second moulded part (6) is guided into the sliding sleeve (5.1), has a counter-stop (6.1) for the form-locking with the catch (5.3) and - after the removal of the form-locking of the catch (5.3) into the coater-stop (6.1) by the regulating member (8.2) - is movable opposite the first moulded part (5) against the force of the spring.

7. A device according to claims 2 and 5, characterized in that the actuation lever (5.4) of the catch (5.3) has a sliding surface (5.5) lying in the specific rest position of the two moulded parts (5,6) on the regulating member (8.2) linearly movable and designed as a tappet.

8. A device according to claim 6, characterized in that the catch (5.3) is elastically tensioned towards the counter-stop (6.1) and the actuation lever (5.4) is elastically tensioned towards the regulation member (8.2).

9. A device according to claim 5, characterized in that the catch (5.3) is moulded as one piece over a resilient web onto the sliding sleeve (5.1).

10. A device according to claim 5, characterized in that the catch (5.3) is connected by means of a joint (5.2) rigidly, but pivotally, with the sliding sleeve (5.1).

11. A device according to claim 5, characterized in that furthermore on the first moulded part (5) provision is made in its specific rest position for a hole through which the regulation member (8.2) can pass, by means of which hole the first moulded part (5) is blockable by the regulation member (8.2) in the housing (3) and opposite the movable second moulded part (6).

12. A device according to claim 1, characterized in that the regulation element (8) has a pneumatically regulable membrane piston (8.1).

13. A device according to claim 1, characterized in that the regulating element (8) is connected to a centrally controllable burglar-proof device for the remote control of the regulation member (8.2).

14. A device according to claim 1, characterized in that the regulation member (8.2) is held mechanically in its respective end position by means of an upper dead centre spring characteristic.

15. A device according to claim 14, characterized in that the regulation element has an electromagnetic double-coil drive with an upper dead centre spring acting on the regulating member.

## Revendications

1. Dispositif d'accouplement ou de désaccouplement d'au moins les âmes, transmettrices de forces de traction lors de mouvements commandés, de deux parties d'un câble de traction, notamment de deux parties d'un câble de traction de déverrouillage à distance de la fermeture du capot d'un véhicule automobile,
en réalisant ou supprimant un engagement positif entre deux éléments façonnés correspondants, qui sont chacun assemblés rigidement par une extrémité, au moins indirectement, à une âme respective de câble de traction,
et qui sont guidés en déplacement conjointement avec les deux âmes du câble de traction, dans une direction de déplacement commune de ces dernières,
**caractérisé** en ce que les deux éléments façonnés (5,6) sont précontraints par force de ressort dans une position de repos définie, à l'intérieur d'un boîtier (3) recevant les extrémités en vis-à-vis des âmes (1,2) du câble de traction et les éléments façonnés (5,6),
et en ce qu'un organe de commande (8.2) est en outre prévu dans le boîtier (3), organe qui est commandé à distance par un élément de commande (8), peut être déplacé par une force extérieure dans deux positions finales mutuellement opposées, et se trouve en liaison fonctionnelle au moins indirecte avec un premier (5) des éléments façonnés, au moins dans la position de repos définie de ce dernier, en vue de réaliser et de supprimer l'engagement positif du premier élément façonné (5) avec le second élément façonné (6).

2. Dispositif selon la revendication 1, caractérisé en ce que l'élément de commande (8) est lui-aussi disposé dans le boîtier (3).

3. Dispositif selon la revendication 1, caractérisé en ce que l'élément de commande (8) est disposé fixement dans le boîtier (3), et en ce que l'organe de commande (8.2), guidé dans le boîtier, est mis en contact glissant avec le premier élément façonné (5).

4. Dispositif selon la revendication 1, caractérisé en ce que la force de ressort précontraint en outre les deux éléments façonnés (5,6) l'un par rapport à l'autre dans un sens facilitant la suppression de leur engagement positif.

5. Dispositif selon la revendication 1, caractérisé en ce que la force de ressort est produite par un ressort de pression hélicoïdal (7), qui est disposé concentriquement à la première âme du câble de traction (1), cette première âme s'étendant globalement entre le second élément façonné (6) et un levier d'actionnement (1′) du câble de traction, qui s'appuie entre le boîtier (3) et le second élément façonné (6), et qui presse le premier élément façonné (5), par l'intermédiaire du second élément façonné (6), contre une butée (3.1) solidaire du boîtier.

6. Dispositif selon la revendication 1 ou 4, caractérisé en ce que le premier élément façonné (5) est réalisé en forme de manchon coulissant (5.1), qui est guidé avec possibilité de coulissement sur une distance donnée dans le boîtier (3) et qui est muni d'un cliquet (5.3), mobile dans le manchon coulissant (5.1) et pouvant être amené en engagement positif avec le second élément façonné (6), le cliquet (5.3) présentant un levier d'actionnement (5.4) qui peut être amené en contact avec l'organe de commande (8.2),
et en ce que le second élément façonné (6) est guidé dans le manchon coulissant (5.1), présente un contre-appui (6.1) pour l'engagement positif avec le cliquet (5.3) et, à la suite de la suppression par l'organe de commande (8.2) de l'engagement positif du cliquet (5.3) dans le contre-appui (6.1), peut être déplacé en coulissement par rapport au premier élément façonné (5), à l'encontre de la force de ressort.

7. Dispositifs selon les revendications 2 et 5, caractérisé en ce que le levier d'actionnement (5.4) du cliquet (5.3) présente une face de glissement (5.5) qui, dans la position de repos définie des deux éléments façonnés (5,6), repose sur l'organe de commande (8.2) linéairement déplaçable, réalisé en forme de poussoir.

8. Dispositif selon la revendication 6, caractérisé en ce que le cliquet (5.3) est précontraint élastiquement en direction du contre-appui (6.1), et le levier d'actionnement (5.4) en direction de l'organe de commande (8.2).

9. Dispositif selon la revendication 5, caractérisé en ce que le cliquet (5.3) est formé solidairement sur le manchon coulissant (5.1) par l'intermédiaire d'une nervure élastique.

10. Dispositif selon la revendication 5, caractérisé en ce que le cliquet (5.3) est assemblé rigidement mais avec possibilité de pivotement au manchon coulissant (5.1), par l'intermédiaire d'une articulation (5.2).

11. Dispositif selon la revendication 5, caractérisé en ce qu'un perçage est en outre prévu sur le premier élément façonné (5), perçage qui peut être traversé par l'organe de commande (8.2) dans la position de repos de l'élément, et à l'aide duquel l'organe de commande (8.2) peut bloquer le premier élément façonné (5), dans le boîtier (3), par rapport au second élément façonné coulissant (6).

12. Dispositif selon la revendication 1, caractérisé en ce que l'élément de commande (8) présente un piston à membrane (8.1) à commande pneumatique.

13. Dispositif selon la revendication 1, caractérisé en ce que l'élément de commande (8) est raccordé, par au moins une ligne de liaison (8.3), à une installation anti-effraction, présente dans le véhicule automobile et à commande centralisée, pour la commande à distance de l'organe de commande (8.2).

14. Dispositif selon la revendication 1, caractérisé en ce que l'organe de commande (8.2) est maintenu mécaniquement dans sa position finale respective à l'aide d'une caractéristique de ressort à dépassement de point mort.

15. Dispositif selon la revendication 14, caractérisé en ce que l'élément de commande présente un entraînement électromagnétique à double bobine, avec un ressort à dépassement de point mort agissant sur l'organe de commande.
